# EUROPÄISCHE PATENTSCHRIFT

(11) **EP 0 373 284 B1**
(45) Veröffentlichungstag und Bekanntmachung des Hinweises auf die Patenterteilung: **24.03.1993**
(21) Anmeldenummer: 88890318.4
(22) Anmeldetag: 14.12.1988
(51) Int. Cl.: A47C 17/16, A47C 17/20

(54) **Sitz- bzw. Liegemöbel**
Furniture for sitting and/or lying
Meuble d'assise et/ou de couchage

(43) Veröffentlichungstag der Anmeldung: 20.06.1990
(73) Patentinhaber: HASAG Möbel Gesellschaft m.b.H., A-4800 Attnang-Puchheim (AT)
(72) Erfinder: Müllner, Anton, A-4690 Schwanenstadt (AT)
(74) Vertreter: Rippel, Andreas, Dipl.-Ing.

(56) Entgegenhaltungen:
- DE-A- 3 517 944
- DE-C- 577 172
- DE-C- 578 867
- FR-A- 1 350 544
- US-A- 2 004 287

## Beschreibung

Die Erfindung bezieht sich auf ein Sitz- bzw. Liegemöbel mit einem Kopfteil, der in einen zwischen Rückenlehne und Rückwand des Möbelgestelles vorgesehenen Raum einschiebbar ist und dessen eines Ende mit einem aus Möbelgestell ausziehbaren, mit einem Polster versehenen Wagen schwenkbar verbunden ist.

Bereits aus der AT-PS 163 480 ist ein in ein Liegemöbel umwandelbares Sitzmöbel bekannt geworden, bei dem der Kopfteil zur Gänze in den Raum zwischen Rückenlehne und Rückwand einschiebbar ist. Der Kopfteil war dabei mit Rollen versehen, mit denen er an der Rückwand abrollte. Die Verbindung zwischen Kopfteil und ausziehbarem Wagen erfolgte über ein gewöhnliches Scharnier. Bei Verwendung einer stärkeren Polsterung für den Kopfteil war es bei dieser Ausführung schwierig, den Kopfteil aufzustellen, da zufolge der Verwendung eines einfachen Scharnieres die Polsterung hinderlich war.

Auch bei einem aus der DE-A-3 517 944 bekannten Sitz- und Liegemöbel der eingangs genannten Art, bei dem eine Aufhängung für den Kopfteil verwendet wird, ist der Kopfteil mit dem Wagen gelenkig verbunden. Bei dieser Ausführung kann, wie bei der erstgenannten Ausführung, eine dickere Polsterung des Kopfteiles nur dann verwendet werden, wenn der Kopfteil in der eingeschobenen Stellung anschließend an die Polsterung des Wagens zu liegen kommt. Dies bedingt jedoch eine verhältnismäßig große Tiefe des Möbels in der eingeschobenen Stellung.

Im Deutschen Gebrauchsmuster U1-85 09 131 ist ein zu einem Liegemöbel verwandelbares Sitzmöbel beschrieben, bei dem der Kopfteil in der eingeschobenen Stellung oberhalb des Polsters des Wagens zu liegen kommt. Es entsteht bei diesem bekannten Möbel in dessen Liegestellung jedoch ein verhältnismäßig großer Spalt zwischen dem Kopfteil und dem Polster des Wagens, was beim Liegen als unangenehm empfunden wird. Überdies sind die verwendeten Führungen verhältnismäßig aufwendig und auch teuer.

Bei dem in der älteren europäischen Anmeldung EP 87 89 0162 (EP-A-0 298 185) der gleichen Anmelderin beschriebenen Möbel wird zur Vermeidung dieser Nachteile vorgeschlagen, zur Verbindung des Kopfteiles mit dem Wagen an beiden Seiten je einen Lenker vorzusehen, der einerseits am Wagen und anderseits am Kopfteil schwenkbar gelagert ist. Durch diese Anordnung wird zwar eine größere Bewegungsmöglichkeit des Kopfteiles geschaffen, die beiden Lenker erfordern jedoch eine seitliche Abdeckung, sodaß ein solches Möbel für sogenannte Wohnlandschaften nicht brauchbar ist.

Der Erfindung liegt daher die Aufgabe zugrunde, ein Möbel der eingangs genannten Art zu schaffen, das die Nachteile der bekannten Möbel nicht aufweist, und bei dem es demgemäß bei einfachem Aufbau möglich ist, den Kopfteil in dessen eingeschobener Stellung eng über das Polster des Wagens zu schwenken, wobei seitlich keine Lenker od.dgl. vorstehen sollen. Gelöst wird diese Aufgabe dadurch, daß zur Anlenkung des Kopfteiles am Wagen wenigstens ein Scharnier vorgesehen ist, das zwei durch eine Achse verbundene Lappen aufweist, wobei ein Lappen in einer am Wagen angeordneten Führung verschiebbar gelagert und der zweite Lappen am Kopfteil befestigt ist.

Bei einem erfindungsgemäßen Möbel verschiebt sich beim Verschwenken des Kopfteiles der eine Lappen des Scharnieres und damit dessen Drehachse. In der Liegestellung des Möbels, in der die Drehachse des Scharnieres weit unten ist, kann der Kopfteil eng an den Polster des Wagens angeschlossen sein, in der Sitzstellung steht der Kopfteil oberhalb.

Eine zweckmäßige Ausführungsform der Erfindung zeichnet sich dadurch aus, daß die Führung an einem mit dem Wagen heb-und schwenkbar verbundenem Polster angeordnet ist. Möbel mit heb- und schwenkbaren Polstern und daran angeschlossenen Kopfteilen sind an sich bekannt und z.B. in der europäischen Patentanmeldung 87 890 160 (EP-A-0 298 184) der gleichen Anmelderin beschrieben.

Zur Halterung des Kopfteiles an der dem Wagen gegenüberliegenden Seite ist erfindungsgemäß vorgesehen, daß an der dem Scharnier gegenüberliegenden Seite der Kopfteil in an sich bekannter Weise über ein flexibles Band mit dem Möbelgestell verbunden ist und/oder am Wagen ein Stützarm angelenkt ist, dessen dem Wagen abgelegenes Ende in einer am Kopfteil angeordneten Führung gleitbar ist.

Um ein sicheres zwangsweises Heben des verschiebbaren Lappens des Scharnieres zu erreichen, ist es im Rahmen der Erfindung möglich, daß am Wagen ein mit dem verschiebbaren Lappen beim Absenken des Polsters zusammenwirkender Anschlag angeordnet ist und zum Absenken des Polsters Schrägführungen vorgesehen sind, die an dem dem Lappen zugewendeten Ende des Polsters aus beidseitig des Polsters angeordneten Schwenkarmen und am anderen Ende als zweiarmige Hebel ausgebildet sind, die am Wagen schwenkbar gelagert sind, deren eines Ende sich am Polster abstützt und an deren anderem Ende ein Seilzug angreift. Vorteilhaft greift dabei ein Ende des Seilzuges am Polster, ein Ende am Möbelgestell an.

Nachstehend ist die Erfindung an Hand eines in den Zeichnungen dargestellten Ausführungsbeispieles näher beschrieben. Dabei zeigen: Fig.1 ein erfindungsgemäßes Möbel in der Sitzstellung; Fig.2 dieses Möbel in der Liegestellung; Fig.3 in vergrößerter Darstellung der mit dem Scharnier versehene Bereich der beiden Polster und Fig.4 eine Ansicht auf das Scharnier.

Aus einem Möbelgestell 1 ist eine als Wagen 2 ausgebildete Lade ausziehbar, die vorne über Rollen 3 am Boden und hinten an Gleitzapfen 4 am Gestell 1 abgestützt ist. Ein Polster 5 ist an einem Ende über seitlich angeordnete Schwenkarme 6 mit dem Wagen 2 schwenk- und hebbar verbunden. Weiters ist der Polster 5 bei 8 an einem Arm eines zweiarmigen Hebels 7 angelenkt, der um eine Achse 9 einer an der Lade 2 befestigten Lasche 10 drehbar ist. Am anderen Arm des zweiarmigen Hebels 7 ist eine Seilrolle 11 befestigt, über die ein Seilzug 12 geführt ist. Dieser Seilzug 12 ist einerseits bei 13 am Möbelgestell 1, anderseits bei 14 am Polster 5 befestigt. Eine Feder 15 hält den Seilzug 12 jeweils in seiner gespannten Lage.

Über die Lade 2 mit dem abgesenkten Polster 5 ist ein Wagen 16 schiebbar, der ein Sitzpolster 17 trägt. Der Wagen 16 stützt sich einerseits über Gleiter 18 an der Lade 2, anderseits über Rollen 19 am Boden ab. In Fig.1 ist aus Gründen der besseren Übersichtlichkeit der Wagen 16 nicht dargestellt.

Mit dem Polster 5 ist über ein Scharnier 20 ein Kopfteil 21 verbunden, der in den Raum zwischen der in Fig.1 angedeuteten Rückenlehne 22 und der Rückwand 23 des Möbelgestelles 1 schiebbar ist.

Die Ausbildung des Scharnieres 20 ist insbesondere aus den Fig.3 und 4 ersichtlich. Demgemäß weist das Scharnier 20 zwei Lappen 24 und 25 auf, die in bekannter Weise durch eine Achse 26 miteinander verbunden sind. Der Lappen 24 ist mit dem Rahmen des Kopfteiles 21 verschraubt. Der Lappen 25 ist bedeutend länger als der Lappen 24 und ist in einer Führung verschiebbar, die einerseits vom Rahmen des Polsters 5 und anderseits vom einem mit diesem Rahmen verschraubten Blechstreifen 27 gebildet wird.

Der Kopfteil 21 ist an seinem dem Scharnier 20 abgewendeten Ende mit dem Möbelgestell 1 über ein flexibles Band 28 verbunden. Überdies ist an der Rückseite des Kopfteiles 21 eine Führung 29 vorgesehen, in der das Ende eines Stützarmes 30 gleitbar gelagert ist, der am Wagen 2 über ein Gelenk 31 angelenkt ist.

Soll das Möbel aus der in Fig.2 gezeigten Liegestellung in die Sitzstellung gebracht werden, wird am Wagen 16 angeschoben, der über den Polster 5 auf den Wagen 2 drückt. Der Polster 5 wird dadurch entgegen dem Uhrzeigersinn verschwenkt (strichlierte Zeile) und gleichzeitig abgesenkt, wobei die Schwenkarme 6 und die zweiarmigen Hebel 7 entgegen dem Uhrzeigersinn drehen. Der Kopfteil 21 wird dabei im Uhrzeigersinn verschwenkt und insbesondere durch Anschlagen des verschiebbaren Lappens 25 an einem am Wagen angeordneten winkelförmigen Anschlag 32 gehoben. Schließlich wird die Stellung nach Fig.1 erreicht.

Die Rückverwandlung des Möbels erfolgt analog in umgekehrter Reihenfolge.

## Patentansprüche

1. Sitz- bzw. Liegemöbel mit einem Kopfteil (21), der in einen zwischen Rückenlehne (22) und Rückwand (23) des Möbelgestelles (1) vorgesehenen Raum einschiebbar ist und dessen eines Ende mit einem aus dem Möbelgestell (1) ausziehbaren, mit einem Polster (5) versehenen Wagen (2) schwenkbar verbunden ist, **dadurch gekennzeichnet,** daß zur Anlenkung des Kopfteiles (21) am Wagen (2) wenigstens ein Scharnier (20) vorgesehen ist, das zwei durch eine Achse (26) verbundene Lappen (24, 25) aufweist, wobei ein Lappen (25) in einer am Wagen (2) angeordneten Führung (27) verschiebbar gelagert und der zweite Lappen (24) am Kopfteil (21) befestigt ist.

2. Sitz- bzw. Liegemöbel nach Anspruch 1, **dadurch gekennzeichnet,** daß die Führung (27) an einem mit dem Wagen (2) heb- und schwenkbar verbundenen Polster (5) angeordnet ist.

3. Sitz- bzw. Liegemöbel nach Anspruch 1 oder 2, **dadurch gekennzeichnet,** daß an der dem Scharnier (20) gegenüberliegenden Seite der Kopfteil (21) in an sich bekannter Weise über ein flexibles Band (28) mit dem Möbelgestell (1) verbunden ist und/oder am Wagen (2) ein Stützarm (30) angelenkt ist, dessen dem Wagen (2) abgelegenes Ende in einer am Kopfteil (21) angeordneten Führung (29) gleitbar ist.

4. Sitz-bzw. Liegemöbel nach Anspruch 2 oder 3, **dadurch gekennzeichnet,** daß am Wagen (2) ein mit dem verschiebbaren Lappen (25) beim Absenken des Polsters (5) zusammenwirkender Anschlag (32) angeordnet ist und zum Absenken des Polsters (5) Schrägführungen vorgesehen sind, die an dem dem Lappen (25) zugewendeten Ende des Polsters (5) aus beidseitig des Polsters (5) angeordneten Schwenkarmen (30) und am anderen Ende als zweiarmige Hebel (7) ausgebildet sind, die am Wagen (2) schwenkbar gelagert sind, deren eines Ende sich am Polster (5) abstützt und an deren anderem Ende ein Seilzug (12) angreift.

5. Sitz- bzw. Liegemöbel nach Anspruch 5, **dadurch gekennzeichnet,** daß ein Ende des Seilzuges (12) am Polster (5) ein Ende am Möbelgestell (1) angreift.

## Claims

1. Piece of furniture for sitting and lying, with a head (21) which may be inserted into a clearance between the back-rest (22) and the back-wall (23) of the furniture frame (1); one end of this head (21) is connected to a carriage (2), to be pulled out of the furniture frame (1) and equipped with a cushion (5), and may be swivelled, **characterized in that** at least one hinge (20), equipped with two loops (24, 25) connected by one axis, is provided for linking the head (21) to the carriage (2), with one loop (25) running in a guiding bracket (27) fixed to the carriage (2) and the other loop (24) being fastened to the head (21).

2. Piece of furniture for sitting and lying according to claim 1, **characterized in that** the guiding bracket (27) is fastened to a cushion (5) connected to the carriage (2) in a manner permitting its being lifted and swivelled.

3. Piece of furniture for sitting and lying according to claims 1 or 2, **characterized in that** the part of the head (21) situated opposite the hinge (20) is connected to the furniture frame (1) in a known manner by means of a flexible band (28) and/or that a support (30) is linked to the carriage (2); one end of which support (30), i.e. the one at greater distance from the carriage (2), running in a guiding bracket (29) attached to the head (21).

4. Piece of furniture for sitting and lying according to claims 2 or 3, **characterized in that** a limit stop (32), acting together with the sliding loop (25) when the cushion (5) is lowered, is mounted on the carriage (2) and that slanting guiding brackets are provided for lowering the cushion (5); at the end of the cushion (5) facing the loop (25), these slanting guiding brackets consist of swivel arms (30) on both sides of the cushion (5), while at the other end, they are swivelling two-armed levers (7) resting on the carriage (2), one end of which rests on the cushion (5); the other end being connected to a cable pull (12).

5. Piece of furniture for sitting and lying according to claim 5, **characterized in that** one end of the cable pull (12) connected to the cushion (5) is attached to one end of the furniture frame (1).

## Revendications

1. Meuble de siège ou relaxation pourvu d'un appui-tête (21), intercalable dans l'espacement entre le dossier (22) et le panneau arrière (23) du bâti (1), un bout duquel est attaché à un chariot (2) avec coussin (5) de telle façon qu'il peut être orienté, **caracterisé en ce qu'**au moins une charnière (20) est prévue pour articuler l'appui-tête (21) au chariot (2); cette charnière (20) contient deux platines (24, 25) liées par un axe (26), dont l'une (25) glisse dans un dispositif de guidage (27) monté sur le chariot (2) tandis que l'autre platine (24) est attachée à l'appui-tête (21).

2. Meuble de siège ou relaxation conforme à revendication 1, **caracterisé en ce que** le dispositif de guidage (27) est attaché à un coussin (5) attaché au chariot (2) de telle façon qu'il peut être levé et orienté.

3. Meuble de siège ou relaxation conforme à revendications 1 ou 2, **caracterisé en ce que** ce bout de l'appui-tête (21) qui est monté en face de la charnière (20) est lié, de façon connue, au bâti de meuble (1) par un ruban flexible (28) et/ou en ce qu'un bras-support (30) est articulé au chariot (2); ce bout de ce bras-support (30), qui est situé en face du chariot (2), glisse dans un dispositif de guidage (29) monté sur l'appui-tête.

4. Meuble de siège ou relaxation conforme à revendications 2 ou 3, **caracterisé en ce qu'**une butée (32), qui agit en concours avec les platines (25) glissantes quand le coussin (5) descend, est montée sur le chariot (2) et en ce que des guidages obliques sont prévus pour faire descendre le coussin (5); ces guidages obliques sont composés des bras orientables (30), situés au bout du coussin (5) tourné vers la platine (25), et des leviers intermobiles (7), situés a l'autre bout et montés de façon orientable sur le chariot (2); en ceci, un bout des leviers intermobiles (7) s'appuie sur le coussin (5), tandis que l'autre est attaché à un câble (12) de transmission.

5. Meuble de siège ou relaxation conforme à revendication 5, **caracterisé en ce qu'**un bout du câble (12) de transmission est attaché à un bout du bâti (1) du meuble.
